# EUROPÄISCHE PATENTSCHRIFT

(11) **EP 0 650 539 B1**
(45) Veröffentlichungstag und Bekanntmachung des Hinweises auf die Patenterteilung: **06.08.1997**
(21) Anmeldenummer: 94911820.2
(22) Anmeldetag: 20.04.1994
(51) Int. Cl.: D03D 47/06, D03D 47/10

(54) **BANDWEBMASCHINE MIT EINER SCHUSSEINTRAGNADEL**
RIBBON LOOM WITH A WEFT INSERTION NEEDLE
METIER A RUBANS COMPORTANT UNE AIGUILLE D'INSERTION DE TRAME

(30) Priorität: 12.05.1993 DE 9307233 U
(43) Veröffentlichungstag der Anmeldung: 03.05.1995
(73) Patentinhaber: Textilma AG, 6052 Hergiswil (CH)
(72) Erfinder: PROBST, Anton, CH-5262 Frick (CH)
(74) Vertreter: Schmauder, Klaus Dieter
(86) Internationale Anmeldenummer: CH9400077
(87) Internationale Veröffentlichungsnummer: WO9426964

(56) Entgegenhaltungen:
- EP-A- 0 121 648
- CH-A- 636 654
- DE-A- 3 807 118
- DE-U- 9 307 233
- GB-A- 1 424 301
- GB-A- 2 146 665

## Beschreibung

Die vorliegende Erfindung betrifft eine Schusseintragnadel für eine Bandwebmaschine sowie eine Bandwebmaschine mit einer derartigen Schusseintragnadel.

In Bandwebmaschinen werden verschiedene Ausführungsformen von Schusseintragnadeln verwendet.

Bei einer Gruppe von Ausführungsformen der Schusseintragnadel (EP 0 121 648 B1, GB 1 424 301, GB 2 146 665 A) ist ein Haken zum Erfassen des einzutragenden Schussfadens und eine Fadenführung für weitere Schussfäden vorgesehen. Die Fadenführung erfolgt durch einen Schlitz, der sich im wesentlichen über die Länge der Nadel erstreckt. Dieser Schlitz kann innerhalb der Nadel ausgebildet sein oder durch den Nadelkörper und einen damit verbundenen zweiten Körper gebildet werden. Diese Ausführungsformen haben gemeinsam die Nachteile, dass die Führung entweder oberhalb oder unterhalb des Nadelkörpers angeordnet ist und folglich die nichteinzutragenden Schussfäden kein Fach bilden können und wie Kettfäden lose mitgezogen werden und dass ein Schussfaden der über eine grössere Distanz nicht eingetragen wird, flottiert und am Geweberand sichtbar wird. Dies kann zwar teilweise dadurch behoben werden, indem Blindschüsse eingetragen werden, was ein Nachteil ist, weil dadurch die Produktivität insgesamt verringert wird, d.h. die Webleistung ist geringer und der Fadenverbrauch ist grösser. Zudem können derartige Blindschüsse das Aussehen des Gewebes beeinträchtigen, insbesondere dadurch, dass lose dunkle Figurfäden bei hellen Geweben durchschimmern.

Bei einer anderen Gruppe von Ausführungsformen weisen die Schusseintragnadeln an der Nadelspitze lediglich einen Haken auf, der unten oder oben an der Nadel ausgebildet ist. Eine Führung ist nicht vorgesehen. Bei diesen Ausführungsformen ist eine Fachbildung der nicht eingetragenen Schussfäden möglich. Als nachteilig erweist sich hier, dass der Schussfaden nur einseitig einlegbar ist, was das sogenannte pic-pic ausschliesst, und dass eine besondere Einlesevorrichtung erforderlich ist, wodurch die Webgeschwindigkeit wegen der extrem schnellen Ein- und Auslesebewegung herabgesetzt wird.

Letztlich sind Schusseintragnadeln bekannt (CH 636 654 A5), welche an der Nadelspitze eine gabelförmige Ausnehmung zum Erfassen des einzutragenden Schussfadens aufweisen. Mit dieser Schusseintragnadel ist ein beliebiger Schusswechsel möglich, wobei aber folgende Nachteile in Kauf zu nehmen sind:
1. Verklebte und verkreuzte Kettfäden, die in den Wirkungsbereich der Gabel kommen, werden als Schussfäden mitgenommen. Es treten Webfehler und Kettfadenbrüche auf.
2. Weil die Gabel zur Nadelspitze hin offen ist, wird der eingetragene Schussfaden von der Nadel nicht zurückgezogen. Dadurch muss eine höhere Schussfadenspannung vorgesehen werden, was vermehrt zu Schussfadenbrüchen führt.

Beides zusammen wirkt sich im negativen Sinne auf die Produktivität der Bandwebmaschine aus.

Hier will die Erfindung Abhilfe schaffen. Die Erfindung, wie sie in den Ansprüchen gekennzeichnet ist, löst die Aufgabe, aus einer Anzahl von in der Schusseintragnadel geführten Schussfäden einen Schussfaden einzutragen und mit den verbleibenden Schussfäden ein Fach zu bilden.

Die Erfindung bietet in vorteilhafter Weise die Möglichkeit:
- eines beliebigen Schusswechsels pic a pic, d.h. von ober- und unterhalb des Nadelkörpers;
- die nicht eingetragenen Schussfäden wie Kettfäden in die Gewebekante einzubinden und somit unsichtbar zu machen;
- die Schusseinlesung und Fachbildung durch eine herkömmliche Jacquard-Einrichtung zu steuern;
- eine Farbsteuervorrichtung direkt als Fachbildeeinrichtung ohne einen besonderen Bewegungsablauf anzuwenden;
- den zuletzt eingetragenen Schussfaden zu spannen und somit eine feine einwandfrei angezogene Maschenkante zu erzeugen.

Nachfolgend wird die Erfindung anhand der beiliegenden Zeichnungen erläutert, dabei zeigen:
- Figur 1: schematisch einen Teil einer Webmaschine in Seitenansicht;
- Figur 2: eine Darstellung des Faches der Webmaschine nach Figur 1 beim Eintragen eines Schussfadens;
- Figur 3 bis 5: schematisch eine Ausführungsform einer erfindungsgemässen Schusseintragnadel beim Schusseintrag in drei Stellungen; und
- Figur 6 und 7: eine andere Ausführungsform einer erfindungsgemässen Schusseintragnadel beim Schusseintrag in zwei Stellungen.

Am Gestell 1 der Webmaschine ist eine Antriebsvorrichtung mit einer oszillierenden Welle 2 vorgesehen, an der ein Arm 3 für eine Schusseintragnadel 4,5 zum Eintragen von Schussfäden in ein durch die Kettfäden 15,16 gebildetes Webfach befestigt ist. Ein Webblatt 6 ist über einen Antriebshebel 7 mit einer Antriebswelle 8 verbunden und führt eine hin- und hergehende Schwenkbewegung aus, um einen eingetragenen Schussfaden an die Anschlagkante 9 anzuschlagen.

Eine Fachbildevorrichtung 11 enthält Litzen 12, die durch ein Chorbrett 13 geführt und ausgerichtet sind. Die Litzen 12 weisen Fadenführer 14 auf, durch welche die Kettfäden 15,16 gemäss einem vorgegebenen Programm auf und ab bewegt werden, um ein Webfach zu bilden (Fig. 2). Wie Figur 1 und 2 zeigt, sind ferner Schussfäden 17,18,19 vorgesehen, die durch Litzen 20,21,22 mit Fadenführern 23 auf und ab bewegbar sind, um den zum Eintragen in das Webfach vorgesehenen Schussfaden 18 auszuwählen. Dieser Schussfaden 18 wird dadurch in die Bewegungsbahn der Schusseintragnadel 4,5 geführt und nach dem Eintragen durch das Webblatt 6 an die Gewebekante 9 angeschlagen.

Wie die Figuren 3 bis 6 zeigen, bestehen die Schusseintragnadeln 4,5 aus einem Nadelkörper und einem Bügel, die freitragend an dem Arm 3 befestigt sind. Die Nadelkörper weisen am freien Ende eine V-förmige Ausnehmung 30 auf.

Bei den in Figuren 3 bis 5 gezeigten Ausführungsform ist der Nadelkörper 31 kreisbogenförmig ausgebildet und der Bügel 32 hat zwei parallelverlaufende Schenkel 33. Der Bügel ist mit den Schenkelenden im Arm befestigt und umschliesst den Nadelkörper 31 derart, dass zwischen dem Nadelkörper 31 und den Schenkeln 33 jeweils ein Schlitz 34 und zwischen dem freien Ende des Nadelkörpers 31 und dem Verbindungsabschnitt 35 ein Abstand vorhanden ist. Der Bügel 32 besteht mit Vorteil aus einem Draht. Die Schusseintragnadel 4 ist im Arm 3 so angeordnet, dass die Öffnungsebene der Schlitze 34 quer zur Bewegungsebene der Schusseintragnadel 4 liegt (Figur 2).

Die Funktionsweise der Schusseintragnadel 4 wir anhand der Figuren 3 bis 5 am Beispiel von drei Schussfäden 17,18,19 beschrieben. Die Schusseintragnadel 4 ist in der Figur 3 in einer Stellung vor dem Eintragen in das Webfach dargestellt. Vor dem Eintragen wird der einzutragende Schussfaden 18 mittels der Litze 21 (Figur 2) in die Bewegungsbahn des Nadelkörpers 31 verlagert, so dass bei der Eintragbewegung der Schussfaden 18 in die V-förmige Ausnehmung 30 eingelegt und von dem Nadelkörper 31 erfasst werden kann. Beim Schusseintrag wird somit nur der ausgewählte Schussfaden 18 durch das von den Kettfäden 15,16 gebildete Webfach gezogen, während die nicht erfassten Schussfäden 17,19 getrennt voneinander jeweils in einem Schlitz 34 entlang dem Nadelkörper 31 geführt werden und ein Fach bilden (Figur 2).

In der in Figur 4 gezeigten Stellung hat die Schusseintragnadel 4 den Schussfaden 18 durch das Webfach gezogen, um diesen an eine schematisch dargestellte Abbindevorrichtung 36 abzugeben. Danach wird die Schusseintragnadel 4 aus dem Webfach gezogen und nimmt die in Figur 5 gezeigte Stellung ein. Bei dieser Bewegung werden in der Endphase die übrigen Schussfäden 17,19 zur Seite gezogen, so dass der eingetragene Schussfaden 18 durch das Webblatt 6 in der Folge angeschlagen werden kann.

Eine andere Ausführungsform einer Schusseintragnadel 5 ist in den Figuren 6 und 7 dargestellt, wobei die Schusseintragnadel in Figur 6 in einer Stellung vor Beginn des Eintragvorganges und in Figur 7 in der Stellung nach Beendigung des Eintragvorganges dargestellt ist.

Die Schusseintragnadel 5 hat den gleichen Grundaufbau wie die Schusseintragnadel 4. Die Schusseintragnadel 5 besteht aus einem geraden Nadelkörper 51 und einem Bügel 52 mit zwei geraden Schenkeln 53 und einen V-förmigen Verbindungsabschnitt 54. Der Bügel 52 ist mit seinen freien Enden an dem Nadelkörper 51 befestigt derart, dass zwischen dem Nadelkörper 51 und den Schenkeln 53 jeweils ein gerader Schlitz 55 und dem freien Ende des Nadelkörpers 51 und dem Verbindungsabschnitt 54 ein Abstand 56 vorhanden ist.

Die Funktionsweise dieser Schusseintragnadel 5 ist die gleiche wie bei der im Zusammenhang mit den Figuren 3 bis 5 beschriebenen Schusseintragnadel 4, so dass auf eine ausführliche Beschreibung derselben verzichtet wird.

## Patentansprüche

1. Schusseintragnadel (4, 5) für eine Bandwebmaschine mit mindestens einem über den aktiven Abschnitt der Schusseintragnadel ausgebildeten Schlitz (34, 55) zur Aufnahme von mindestens zwei Schussfäden (16-19) und mit einer zum freien Nadelende hin offenen Ausnehmung (30) zum Erfassen eines einzutragenden Schussfadens, gekennzeichnet durch einen Nadelkörper (31,51), der die Ausnehmung (30) aufweist, und einen Bügel (32,52) mit parallel verlaufenden Schenkeln (33,53) und einem Verbindungsabschnitt (35,54), wobei der Bügel mit den Endabschnitten seiner Schenkel (33,53) so mit dem Nadelkörper (31,51) verbunden ist, dass zwischen jedem Schenkel (33,53) und dem Nadelkörper (31,51) jeweils ein Schlitz (34,55), um die nicht einzutragenden Schussfäden (17,18,19) aufzunehmen, und zwischen der Nadelspitze mit der Ausnehmung (30) und dem Verbindungsabschnitt (35,54) ein frei bleibender Abstand vorhanden ist.

2. Bandwebmaschine mit einer Schusseintragnadel nach Anspruch 1, die auf einer Seite der Kettfäden angeordnet und zum Eintragen einer Schussschlaufe in ein Webfach hin- und herbewegbar ist, dadurch gekennzeichnet, dass jeweils ein Schlitz (34,55) ober- und unterhalb des Nadelkörpers (31,51) liegt, die sich mindestens über die gesamte Gewebebreite erstrecken, wobei die Öffnungsebene der Schlitze quer zur Bewegungsebene der Schusseintragnadel liegen.

3. Bandwebmaschine nach Anspruch 2, mit einer Schuss- und/oder Hilfsfadenabbindevorrichtung, dadurch gekennzeichnet, dass der Verbindungsabschnitt (35,54) dazu bestimmt ist, die in den Schlitzen (34,55) befindlichen Schussfäden (17,18,19) und den zuletzt eingetragenen Schussfaden nach dem Austritt der Schusseintragnadel (4,5) aus dem Webfach zu spannen, um das Festhalten und Abbinden durch die Abbindevorrichtung zu erleichtern.

## Claims

1. Weft insertion needle (4, 5) for a ribbon weaving machine, having at least one slot (34, 55) formed over the active portion of the weft insertion needle and intended for receiving at least two weft yarns (16-19), and having a recess (30) open towards the free needle end and intended for gripping a weft yarn to be inserted, characterized by a needle body (31, 51), which has the recess (30), and a bow (32, 52) with legs (33, 53) running parallel and with a connecting portion (35, 54), the bow being connected by means of the end portions of its legs (33, 53) to the needle body (31, 51) in such a way that a slot (34, 55) is present in each case between each leg (33, 53) and the needle body (31, 51), in order to receive the weft yarns (17, 18, 19) not to be inserted, and a clearance which remains free is present between the needle point having the recess (30) and the connecting portion (35, 54).

2. Ribbon weaving machine having a weft insertion needle according to Claim 1, which is arranged on one side of the warp yarns and which can be moved to and fro in order to insert a weft loop into a shed, characterized in that a slot (34, 55) is located in each case above and below the needle body (31, 51), the said slots extending at least over the entire fabric width, the opening plane of the slots lying transversely to the plane of movement of the weft insertion needle.

3. Ribbon weaving machine according to Claim 2, having a weft-yarn and/or auxiliary-yarn tie-off device, characterized in that the connecting portion (35, 54) is intended for tensioning the weft yarns (17, 18, 19) located in the slots (34, 55) and the weft yarn last inserted, after the weft insertion needle (4, 5) has emerged from the shed, in order to facilitate retention and tie-off by the tie-off device.

## Revendications

1. Aiguille d'insertion de la trame (4, 5) pour un métier mécanique à rubans, présentant au moins une fente (34, 55) formée sur sa section active et destinée à recevoir au moins deux fils de trame (16-19), et un creux (30) ouvert en direction de l'extrémité libre de l'aiguille et destiné à saisir un fil de trame à insérer, caractérisée par un corps d'aiguille (31, 51) pourvu du creux (30), et par une pièce recourbée (32, 52) formée de branches parallèles (33, 53) et d'une section de liaison (35, 54), étant précisé qu'avec les sections d'extrémité de ses branches (33, 53), la pièce recourbée est reliée au corps d'aiguille (31, 51) de telle sorte que des fentes (34, 55) soient formées entre les branches (33, 53) et le corps d'aiguille (31, 51) pour recevoir les fils de trame (17, 18, 19) qui ne sont pas à insérer, et qu'un espacement libre soit défini entre la pointe de l'aiguille pourvue du creux (30) et la section de liaison (35, 54).

2. Métier mécanique à rubans pourvu d'une aiguille d'insertion de la trame selon la revendication 1 qui est disposée sur un côté des fils de chaîne et est apte à décrire un mouvement de va-et-vient pour insérer une boucle de trame dans une foule, caractérisé en ce qu'il est prévu, au-dessus et au-dessous du corps d'aiguille (31, 51), des fentes respectives (34, 55) qui s'étendent au moins sur toute la longueur du tissu, le plan d'ouverture des fentes étant transversal par rapport au plan de mouvement de l'aiguille d'insertion de la trame.

3. Métier mécanique à rubans selon la revendication 2, pourvu d'un dispositif de liage de fil de trame et/ou de fil auxiliaire, caractérisé en ce que la section de liaison (35, 54) est destinée à tendre les fils de trame (17, 18, 19) situés dans les fentes (34, 55) ainsi que le fil de trame inséré en dernier, une fois que l'aiguille d'insertion de la trame (4, 5) est sortie de la foule, afin de faciliter l'immobilisation et le liage par le dispositif de liage.
